# EUROPÄISCHE PATENTSCHRIFT

(11) **EP 0 294 781 B1**
(45) Veröffentlichungstag und Bekanntmachung des Hinweises auf die Patenterteilung: **11.03.1992**
(21) Anmeldenummer: 88109111.0
(22) Anmeldetag: 08.06.1988
(51) Int. Cl.: B65D 41/62, B65D 51/18, B65D 41/18

(54) **Vorrichtung zum Sichern des Deckels einer Dose, insbesondere Lackdose**
Device for securing a can lid, especially for a paint can
Dispositif pour assurer le couvercle d'une boîte, notamment boîte pour vernis

(30) Priorität: 12.06.1987 DE 8708272 U
(43) Veröffentlichungstag der Anmeldung: 14.12.1988
(73) Patentinhaber: Herberts Gesellschaft mit beschränkter Haftung, 42285 Wuppertal (DE)
(72) Erfinder: Dahl, H. Dipl. Ing., D-5600 Wuppertal 23 (DE)
(74) Vertreter: Türk, Gille, Hrabal, Leifert

(56) Entgegenhaltungen:
- DE-U- 8 316 777
- DE-U- 8 318 647
- FR-A- 700 225
- FR-A- 2 270 156
- US-A- 2 104 540
- US-A- 3 018 931
- US-A- 3 850 341

## Beschreibung

Die Erfindung betrifft einen kappenartigen Niederhalter zum Sichern des Deckels einer Dose, insbesondere Lackdose, mit den Merkmalen des Oberbegriffes des Patentanspruches 1.

Dosen, insbesondere Lackdosen (Eindrückdeckeldose nach DIN 2028), sind mit einem Deckel wie z.B. Eindrückdeckel versehen. Dosen mit einer Öffnung von über 70 mm bedürfen aus sicherheitstechnischen Gründen bzw. aufgrund entsprechender Sicherheitsvorschriften einer Sicherung vor unerwünschter Öffnung während des Transportes.

Daher ist es bekannt, zur Sicherung der Deckel einen Bügel zu verwenden, der mit Hilfe zweier Halterungen an der Dose festzulegen ist und den Dosendeckel vor einer unerwünschten Öffnung durch Niederhalten schützt. Dabei ist es jedoch notwendig, Halterungen zur Festlegung des Bügels vorzusehen, wodurch sich die Herstellung der Dosen verteuert. Desweiteren wird durch die Benutzung eines solchen Bügels die Möglichkeit einer Stapelung von Dosen ausgeschlossen, so daß die Benutzung eines Bügels eine Steigerung der Kosten sowohl bei der Verpackung als auch bei der Lagerung und Transport der Dosen nach sich zieht.

Aus der FR-A-2 270 156 ist zur Sicherung von Dosen ein kappenartiger Niederhalter bekannt, der den Dosenkopf seitlich mit seinen Seitenwänden umgreift und auf der Oberseite der Dose bzw. des Dosendeckels mit seinem Kopfende anliegt, so daß der Deckel mittels an der Innenseite der Seitenwand angeordneter mit der am oberen Rand der Dose befindlichen Verdickung in Eingriff gelangender nasenartiger Vorsprünge gehalten werden soll. Da das Kopfende mit dem Deckel in direktem Eingriff steht, die nasenartigen Vorsprünge zum Kopfende hin eine Abrundung aufweisen besteht, hervorgerufen durch Toleranzen sowohl in der Deckelhöhe als auch im oberen Dosenrand, die Gefahr, daß der Niederhalter nicht mit ausreichender Präzision, das heißt mit ausreichend festen Sitz auf der Dose zu arritieren ist.

Desweiteren ist es bei derartigen Niederhalters nicht möglich, diese derart übereinander gestapelt anzuordnen, daß zum einen ein Verrutschen der einzelnen Niederhalter in bezug zueinander verhindert werden kann und zum anderen gleichzeitig die Möglichkeit besteht, die einzelnen Niederhalter leicht vom Stapel z.B. maschinell durch sogenannte Einzelungsschieber entnehmen zu können.

Weiterhin bieten die aus der Druckschrift FR-A-2 270 156 bekannten Niederhalter nicht die Möglichkeit die Dosen mit aufgebrachtem Niederhalter sicher das heißt rutschfest stapeln zu können.

Eine weitere Möglichkeit der Sicherung bietet die Benutzung von Klammern, wobei hier jedoch das Aufbringen der Klammern aufwendig manuell erfolgt und ein Lösen derselben ohne technisches Gerät nicht möglich ist, so daß sich die Handhabung von mit Klammern versehenen Dosen als unpraktisch erwiesen hat.

Desweiteren werden zum Transport Umkartons verwandt, die mit Styroporeinsätzen versehen sind und der Aufnahme der zu transportierenden Dosen dienen, um zu verhindern, daß sich der Eindrückdeckel während des Transportes bei unsachgemäßer Handhabung öffnet. Diese Art der Sicherung ruft jedoch zum einen erhöhte Kosten aufgrund der zusätzlich notwendigen Styroporeinsätze, verstärktes Wellpappmaterial und Klebebandverschluß aufgrund spezieller Zulassungen und zum anderen durch den dadurch benötigten erhöhten Frachtraumbedarf hervor. Hinzu kommt in nicht unerheblichem Maße eine Umweltbelastung sowohl bei der Herstellung solcher Verpakkungseinsätze als auch bei der Entsorgung derselben.

Der Erfindung liegt daher die Aufgabe zugrunde, einen kappenartigen Niederhalter zum Sichern des Deckels einer Dose, insbesondere Lackdose mit einer Öffnung von über 70 mm zu schaffen, die ein unerwünschtes Öffnen der Dose insbesondere während des Transports bei unsachgemäßem Gebrauch verhindert und dies auch bei etwaigen Toleranzen im Deckel bzw. Dosenbördelungsbereich, eine rutschfeste Stapelbarkeit der mit der Sicherung versehenen Dosen gewährleistet und die Möglichkeit der ebenfalls rutschfesten Stapelbarkeit der kappenartigen Niederhalter schafft und dabei gewährleistet, daß die einzelnen Niederhalter eines solchen Stapels leicht auch durch konstruktiv einfache maschinelle Vorrichtungen entnommen werden können.

Diese Aufgabe wird bei einem kappenartigen Niederhalter der eingangs genannten Gattung mit den Merkmalen des kennzeichnenden Teiles des Patentanspruches 1 gelöst. Weitere vorteilhafte Ausgestaltungen der Erfindung sind Gegenstand der Unteransprüche.

Dadurch, daß gemäß der Erfindung die Seitenwand zwei Abschnitte unterschiedlichen Durchmessers aufweist, wobei der an die Fläche des Kopfendes direkt angrenzende und etwa 2/3 der Wandhöhe einnehmende erste Abschnitt einen im Vergleich zum an das dem Kopfende gegenüberliegende Ende dieses ersten Abschnittes direkt angrenzenden zweiten Abschnittes kleineren Durchmesser aufweist, daß an der Innenseite an dem, dem Kopfende abgewandten Ende des ersten Abschnittes der Seitenwand ein Vorsprung angeordnet ist, daß die dem Kopfende zugewandte Seite des Vorsprunges parallel zum Kopfende verlaufend, das heißt eben ausgestaltet ist, daß die obere der Seitenwand abgewandte Seite der am Kopfende befindlichen Fläche mit einem koaxial zur Mittelachse des Niederhalters angeordneten und sich in seiner axialen Ausrichtung zur Seitenwand entgegengesetzten Richtung erstreckenden Ring versehen ist, kann dieser einfach mit der Dose in Eingriff und außer Eingriff gebracht werden und gewährleistet, daß auch bei unsachgemäßen Gebrauch und auch bei etwaigen Toleranzen in der Deckelhöhe bzw. in der am oberen Ende der Dose befindlichen Bördelungshöhe ein unerwünschtes Öffnen der Dose wirksam verhindert wird, insbesondere bei Dosen mit einer Öffnung von über 70 mm Durchmesser. Desweiteren ist gewährleistet, daß mit dem kappenartigen Niederhalter versehene Dosen rutschfest übereinander gestapelt werden können und somit platzsparend gelagert und transportiert werden können. Die kappenartigen Niederhalter selber können nach ihrem Einsatz bzw. vor ihrem Einsatz übereinander bzw. ineinander greifend gelagert werden, so daß auch hier eine platzsparende und damit preiswerte Lagerung der Niederhalter gewährleistet ist.

Ist die am Kopfende angeordnete Fläche das Kopfende verschließend ausgestaltet, so wird dadurch gewährleistet, daß der zu sichernde Deckel auch nicht durch äußere Einflüsse beschädigt werden kann.

Ist die am Kopfende angeordnete Fläche als Ringfläche ausgebildet, so wird dadurch eine Materialersparnis und damit Kostenersparnis erzielt.

Dadurch, daß der auf der am Kopfende angeordneten Fläche angeordnete Ring rippenartig und konzentrisch zum Niederhalter in einem Abstand zum äußeren Rand der am Kopfende angeordneten Fläche umlaufend angeordnet ist, wird durch besonders einfache aber wirkungsvolle Weise gewährleistet, daß eine rutschfeste Stapelung der mit der Vorrichtung versehenen Dosen gewährleistet ist, da der rippenartige Ring in die Bodenwölbung einer auf ihm zu stapelnden Dose eingreifen kann und gleichzeitig gewährleistet, daß eine besonders hohe Stabilität des Niederhalters erzielt wird.

Dadurch, daß der auf der am Kopfende angeordneten Ringfläche angeordnete Ring am im Abstand zur Seitenwand angeordneten inneren Rand der Ringfläche umlaufend angeordnet ist, wird ein besonders leichter und Material sparender kappenartiger Niederhalter geschaffen.

Ist das Kopfende mit einem Steg versehen und ist dieser koaxial zur Mittelachse des Niederhalters zwischen zwei sich gegenüberliegenden Abschnittes des rippenartig ausgebildeten Ringes angeordnet, so wird dadurch eine besonders günstige Handhabung der Vorrichtung erzielt, da der Steg als Lasche fungiert und so als Griff zu benutzen ist. Durch die Abschrägung der dem Kopfende abgewandten Seite des Vorsprungs (7) wird gewährleistet, daß der kappenartige Niederhalter auf besonders vorteilhafte und einfache Weise mit der Dose in Eingriff zu bringen ist.

Besteht die Vorrichtung aus Polyethylen so wird der Vorrichtung zum einen die notwendige Festigkeit zum andern die notwendige Flexibilität zum Anbringen und Entfernen auf bzw. von der Dose gegeben.

Besteht die Vorrichtung aus Polypropylen wird dadurch eine gute Funktionsfähigkeit der Vorrichtung gewährleistet.

In der Zeichnung sind zwei Ausführungsbeispiele der erfindungsgemäßen Vorrichtung schematisch dargestellt, und zwar zeigt
- Fig. 1: eine Draufsicht einer ersten Ausführungsform der Vorrichtung,
- Fig. 2: einen Schnitt nach Linie A - A in Fig. 1,
- Fig. 3: eine Draufsicht einer zweiten Ausführungsform der Vorrichtung,
- Fig. 4: einen Schnitt nach Linie B - B in Fig. 3,
- Fig. 5: einen Teilschnitt der Vorrichtung mit einseitig abgeschrägtem Vorsprung,
- Fig. 6: eine Seitenansicht mehrerer aufeinander zu stapelnder Vorrichtungen und
- Fig. 7: eine Seitenansicht mit Teilschnitt einer ersten Ausführungsform aufgesetzt auf eine mit einem Eindrückdeckel versehenen Dose,
- Fig. 8: eine Draufsicht einer dritten Ausführungsform der Vorrichtung.

Wie in Fig. 1 dargestellt, ist die Vorrichtung (1) als kreisrunder kappenartiger Niederhalter ausgestaltet und weist an seinem Kopfende eine geschlossene Fläche (3) auf, an deren äußeren Rand (s. Fig. 2) umlaufend eine, einen Hohlkörper bildende Seitenwand (4) angeordnet ist. Die umlaufende Seitenwand (4) besteht aus zwei Abschnitten (5,6) unterschiedlichen Durchmessers und unterschiedlicher Höhe, wobei der an die Fläche (3) des Kopfendes angrenzende und etwa zwei Drittel der Wandhöhe einnehmende erste Abschnitt (5) einen, im Vergleich zum zweiten Abschnitt (6) kleineren Durchmesser aufweist und an seinem, der Fläche (3) des Kopfendes abgewandten Ende einen umlaufenden, nach innen weisenden Vorsprung (7) aufweist, dessen lichtes Maß geringer ist als der Durchmesser des ersten Abschnittes (5). Die der Fläche (3) zugewandte Seite des als Wulst ausgebildeten Vorsprunges (7) ist, wie in Fig. 5 dargestellt, eben ausgestaltet und die dem Kopfende abgewandte Seite des Vorsprungs (7) abgeschrägt, so daß die dem Kopfende abgewandte Seite, beginnend an dem, den zweiten Abschnitt (6) bildenden Teil der Seitenwand (4) in Richtung Mittelachse bzw. in Richtung Kopfende ansteigt. Der zweite Abschnitt (6) der Seitenwand (4) weist einen im Vergleich zum ersten Abschnitt (5) größeren Durchmesser auf und beginnt an der, der Fläche (3) abgewandten Seite des Vorsprunges (7) bzw. an dem der Fläche (3) abgewandten Ende des ersten Abschnittes (5) und endet in einem Abstand zu diesem.

Die der Seitenwand (4) abgewandte Seite der Fläche (3) des Niederhalters (1) ist mit einem rippenartig ausgestalteten Ring (9), wie in Fig. 2 gezeigt, versehen, der konzentrisch, wie in Fig. 1 dargestellt, in einem Abstand zum äußeren Flächenrand umlaufend angeordnet ist.

Wie in Fig. 3 dargestellt, ist in einem zweiten Ausführungsbeispiel keine, das gesamte Kopfende verschließende Fläche vorgesehen. Vielmehr bildet hier, der an der, der Seitenwand (4) abgewandten Seite des Kopfendes rippenartig ausgestaltete, senkrecht und konzentrisch zum Mittelpunkt des Niederhalters angeordnete Ring (9) eine Begrenzung, so daß sich die Fläche auf einen koaxial zur Mittelachse (8) , dargestellt in Fig. 4, angeordneten und sich zwischen zwei, sich gegenüberliegenden Abschnitten des Ringes (9) erstreckenden Steg (10) und eine umlaufend angeordnete Fläche (11) zwischen den in einem Abstand zur Seitenwand (4) angeordneten Ring (9) und dem ersten Abschnitt (5) der Seitenwand (4) reduziert. Die weitere Ausgestaltung des in Fig. 3 und 4 gezeigten Niederhalters (2) ist ansonsten identisch mit dem im ersten Ausführungsbeispiel beschriebenen Niederhalter (1).

Vor oder nach einer Benutzung des Niederhalters kann dieser zusammen mit anderen, wie in Fig. 6 gezeigt, übereinandergestapelt werden, wobei der zweite Abschnitt (6) der Seitenwand (4) jeweils den ersten Abschnitt (5) der Seitenwand (4) des darunter befindlichen Niederhalters (1,2) wenigstens teilweise umfaßt und die als Ring ausgebildete Oberfläche (11) des Kopfendes oder der äußere Flächenrand der, der Seitenwand (4) abgewandten Seite der Fläche (3) des unteren Niederhalters (1, 2) mit der Unterseite des Vorsprungs (7) des darüber befindlichen Niederhalters (1,2) in Eingriff steht, so daß eine Vielzahl von Niederhaltern rutschfest übereinander gestapelt werden können.

Während des Einsatzes des kappenartig ausgebildeten Niederhalters (1,2) ist diese, wie in Fig. 7 anhand der ersten Ausführungsform gezeigt, auf dem Kopfende einer Dose (13) wie z.B. einer Lackdose nach DIN 2028 mit einem Öffnungsdurchmesser von über 70 mm und einem üblichen Deckel bzw. Eindrückdeckel nach DIN 2028 aufgesetzt. Dazu wird der Vorsprung (7) über die am Kopfende der Dose (13) befindliche Bördelung (12) gedrückt, so daß die dem Kopfende des Niederhalters (1) zugewandte Seite des Vorsprunges (7) mit der Unterseite der Bördelung (12) in Eingriff steht und der Niederhalter (1) fest auf der Dose (13) sitzt. Dabei besteht zwischen der Unterseite der Fläche (3) des Niederhalters (1) und dem zu sichernden Deckel (14) ein geringer Abstand bzw. ein nur leichter Kontakt, so daß gewährleistet ist, daß der Vorsprung (7) auch bei etwaigen Toleranzen in der Höhe der Bördelung (12) diese umgreift. Durch den geringen Abstand bzw. leichten Kontakt zwischen der Unterseite der Fläche (3) und der Oberseite des Deckels (14) und dem festen Sitz der Vorrichtung (1) ist eine nur geringfügige theoretische, das heißt eine in ihrer Auswirkung zu vernachlässigende Verlagerung des Deckels (14) möglich, so daß dieser selbst bei unsachgemäßem Gebrauch der Dose (13), das heißt bei z.B. einem etwaigen Herabstürzen der Dose (13) von der Ladefläche eines LKW's mit Hilfe des Niederhalters (1,2) verschlossen bleibt.

Die zweite Ausführungsform (2) unterscheidt sich in ihrer Wirkung von der ersten lediglich dadurch, daß nicht zwischen der Unterseite einer geschlossenen Fläche und dem zu sichernden Deckel (14) ein geringer Abstand bzw. ein nur leichter Kontakt besteht, sondern dieser geringe Abstand bzw. nur leichte Kontakt zwischen der Unterseite des Steges (10) bzw. der umlaufend angeordneten Fläche (11) und dem zu sichernden Deckel (14) besteht.

Zur Lagerung mehrere Dosen können diese auch in Verbindung mit dem Niederhalter übereinander gestapelt werden, wobei der auf dem Niederhalter senkrecht angeordnete Ring (9) in die dafür vorgesehene bzw. übliche Einbuchtung (15) des Dosenbodens (wie in Fig. 7 gezeigt) der darüber zu stapelnden Dose greift und so eine rutschfeste Lagerung bzw. Stapelung von Dosen gewährleistet ist.

Eine dritte Ausführungsform gemäß der vorliegenden Erfindung ist in Fig. 8 dargestellt. Hier ist die Fläche (3) mit einem Aufreißring (16) versehen, so daß die Vorrichtung (1) vollständig ohne Hilfswerkzeug entfernt werden kann.

Wegen technischer Auflagen hat es sich als sinnvolll herausgestellt, solche Kunststofftypen einzusetzen, deren Kältefestigkeit auch bei Temperaturen bis zu -18° sichergestellt ist.

## Patentansprüche

1. Kappenartiger Niederhalter zum Sichern des Deckels einer Dose (13), insbesondere Lackdose, vor unerwünschtem Öffnen, mit einer umlaufend angeordneten Seitenwand (4), mit einer am Kopfende befindlichen direkte an die Seitenwand (4) anschließenden Fläche (3;11), **dadurch gekennzeichnet,** daß die Seitenwand (4) zwei Abschnitte (5,6) unterschiedlichen Durchmessers aufweist, wobei der an die Fläche (3;11) des Kopfendes direkt angrenzende und etwa 2/3 der Wandhöhe einnehmende erste Abschnitt (5) einen im Vergleich zum an das dem Kopfende gegenüber liegende Ende dieses ersten Abschnittes (5) direkt angrenzenden zweiten Abschnittes (6) kleineren Durchmesser aufweist, daß an der Innenseite der Seitenwand (4) an dem, dem Kopfende abgewandten Ende des ersten Abschnittes (5) der Seitenwand (4) ein Vorsprung (7) angeordnet ist, daß die dem Kopfende zugewandte Seite des Vorsprunges (7) parallel zum Kopfende verlaufend das heißt eben ausgestaltet ist, daß die obere der Seitenwand (4) abgewandte Seite der am Kopfende befindlichen Fläche (3;11) mit einem koaxial zur Mittelachse des Niederhalters (1) angeordneten und sich in seiner axialen Ausrichtung in zur Seitenwand (4) entgegengesetzten der Richtung erstreckenden Ring (9) versehen ist.

2. Kappenartiger Niederhalter nach Anspruch 1, dadurch gekennzeichnet, daß die am Kopfende angeordnete Fläche (3) das Kopfende verschließend ausgestaltet ist.

3. Kappenartiger Niederhalter nach Anspruch 1, dadurch gekennzeichnet, daß die am Kopfende angeordnete Fläche (11) das Kopfende nur teilweise verschließend ausgestaltet ist.

4. Kappenartiger Niederhalter nach Anspruch 3, dadurch gekennzeichnet, daß die am Kopfende angeordnete Fläche (11) als Ringfläche ausgestaltet ist.

5. Kappenartiger Niederhalter nach einem der Ansprüche 1 bis 4, dadurch gekennzeichnet, daß der auf der am Kopfende angeordneten Fläche (3;11) angeordnete Ring (9) rippenartig und konzentrisch zum Niederhalter (1,2) in einem Abstand zum äußeren Rand der am Kopfende angeordneten Fläche (3;11) umlaufend angeordnet ist.

6. Kappenartiger Niederhalter nach Anspruch 4 und 5, dadurch gekennzeichnet, daß der auf der am Kopfende angeordneten Ringfläche (11) angeordnete Ring (9) am im Abstand zur Seitenwand (4) angeordneten inneren Rand der Ringfläche (11) umlaufend angeordnet ist.

7. Kappenartiger Niederhalter nach Anspruch 1 und 3 bis 6, dadurch gekennzeichnet, daß das Kopfende mit einem Steg (10) versehen ist und daß dieser koaxial zur Mittelachse (8) des Niederhalters (2) zwischen zwei sich gegenüberliegenden Abschnitten des rippenartig ausgebildeten Ringes (9) angeordnet ist.

8. Kappenartiger Niederhalter nach einem der Ansprüche 1 bis 7, dadurch gekennzeichnet, daß die dem Kopfende abgewandte Seite des Vorsprungs (7) abgeschrägt ist.

9. Kappenartiger Niederhalter nach einem der Ansprüche 1 bis 8, dadurch gekennzeichnet, daß der Niederhalter (1,2) aus Polyethylen besteht.

10. Kappenartiger Niederhalter nach einem der Ansprüche 1 bis 8, dadurch gekennzeichnet, daß der Niederhalter (1,2) aus Polypropylen besteht.

11. Kappenartiger Niederhalter nach einem der Ansprüche 1 bis 8, dadurch gekennzeichnet, daß der Niederhalter (1,2) aus einem bis -18° celsius kältefestem Kunststoff hergestellt ist.

12. Kappenartiger Niederhalter nach einem der Ansprüche 1 bis 11, dadurch gekennzeichnet, daß die am Kopfende des Niederhalters (1) angeordnete Fläche (3,11) mit einem Aufreißring (16) versehen ist.

## Claims

1. Cap-like holding-down device for securing the lid of a tin (13), in particular a paint tin, against unwanted opening, having a circumferentially disposed side wall (4) and having a surface (3;11) situated on the top end and directly adjoining the side wall (4), **characterized in that** the side wall (4) has two portions (5,6) of differing diameter, with the first portion (5), which is directly adjacent to the surface (3;11) of the top end and takes up approximately 2/3 of the wall height, having a smaller diameter than the second portion (6) which is directly adjacent to the end of said first portion (5) lying opposite the top end, that a projection (7) is disposed on the inside of the side wall (4) at the end, remote from the top end, of the first portion (5) of the side wall (4), that the side of the projection (7) facing the top end is designed so as to extend parallel to the top end. i.e. to be plane, that the top side, remote from the side wall (4), of the surface (3;11) situated on the top end is provided with a ring (9) which is disposed coaxially to the centre line of the holding-down device (1) and extends in its axial alignment in the opposite direction to the side wall (4).

2. Cap-like holding-down device according to claim 1, characterized in that the surface (3) disposed on the top end is designed so as to close the top end.

3. Cap-like holding-down device according to claim 1, characterized in that the surface (11) disposed on the top end is designed so as to close the top end only partially.

4. Cap-like holding-down device according to claim 3, characterized in that the surface (11) disposed on the top end is designed as an annular surface.

5. Cap-like holding-down device according to one of claims 1 to 4, characterized in that the ring (9) arranged on the surface (3;11) disposed on the top end is disposed in the manner of a circumferential rib extending concentrically to the holding-down device (1,2) at a distance from the outer edge of the surface (3;11) disposed on the top end.

6. Cap-like holding-down device according to claims 4 and 5, characterized in that the ring (9) arranged on the annular surface (11) disposed on the top end is disposed so as to extend circumferentially on the inner edge of the annular surface (11) disposed at a distance from the side wall (4).

7. Cap-like holding-down device according to claim 1 and claims 3 to 6, characterized in that the top end is provided with a web (10), and that said web is disposed coaxially to the centre line (8) of the holding-down device (2) between two opposing portions of the rib-like ring (9).

8. Cap-like holding-down device according to one of claims 1 to 7, characterized in that the side of the projection (7) remote from the top end is bevelled.

9. Cap-like holding-down device according to one of claims 1 to 8, characterized in that the holding-down device (1,2) is made of polyethylene.

10. Cap-like holding-down device according to one of claims 1 to 8, characterized in that the holding-down device (1,2) is made of polypropylene.

11. Cap-like holding-down device according to one of claims 1 to 8, characterized in that the holding-down device (1,2) is made of a plastic which is cold-resistant down to temperatures of -18°C.

12. Cap-like holding-down device according to one of claims 1 to 11, characterized in that the surface (3;11) disposed on the top end of the holding-down device (1) is provided with a tear-off ring (16).

## Revendications

1. Dispositif de serrage du genre capuchon, destiné à empêcher l'ouverture inopinée du couvercle d'une boîte (13), boîte de peinture notamment, et présentant une paroi latérale entourante (4) et une surface (3;11) qui se trouve a l'extrémité supérieure et se raccorde directement à la paroi latérale (4), **caractérisé** en ce que la paroi latérale (4) présente deux parties (5,6) de diamètres différents, la première partie (5), directement limitrophe de la surface (3;11) de l'extrémité supérieure et occupant environ 2/3 de la hauteur de paroi, présentant un diamètre plus petit que la seconde partie (6), qui se raccorde directement à cette première partie (5) à l'extrémité opposée à l'extrémité supérieure, en ce qu'un épaulement (7) est disposé sur le côté intérieur de la paroi latérale (4) à l'extrémité de la première partie (5) qui est opposée à l'extrémité supérieure, en ce que le côté de l'épaulement (7) qui est tourné vers l'extrémité supérieure est parallèle à l'extrémité supérieure c'est-à-dire plat, et en ce que le côté supérieur, opposé à la paroi latérale (4), de la surface (3;11) qui se trouve à l'extrémité supérieure, est doté d'une bague (9) disposée coaxialement à l'axe médian du dispositif de serrage (1) et s'étendant axialement en direction opposée à la paroi latérale (4).

2. Dispositif de serrage du genre capuchon selon la revendication 1, caractérisé en ce que la surface (3) disposée à l'extrémité supérieure ferme cette dernière.

3. Dispositif de serrage du genre capuchon selon la revendication 1, caractérisé en ce que la surface (11) disposée à l'extrémité supérieure ne ferme que partiellement cette dernière.

4. Dispositif de serrage du genre capuchon selon la revendication 3, caractérisé en ce que la surface (11) disposée à l'extrémité supérieure est une surface annulaire.

5. Dispositif de serrage du genre capuchon selon l'une des revendications 1 à 4, caractérisé en ce que la bague (9) est disposée, sur la surface (3;11) qui se trouve à l'extrémité supérieure, de manière entourante, telle une nervure, concentriquement au dispositif de serrage (1,2) et à distance du bord extérieur de la surface (3;11) disposée à l'extrémité supérieure.

6. Dispositif de serrage du genre capuchon selon les revendications 4 et 5, caractérisé en ce que la bague (9) est disposée, sur la surface annulaire (11) qui se trouve à l'extrémité supérieure, de manière entourante sur le bord intérieur de la surface annulaire (11), qui est disposé à distance de la paroi latérale (4).

7. Dispositif de serrage du genre capuchon selon les revendications 1 et 3 à 6, caractérisé en ce que l'extrémité supérieure est pourvue d'une entretoise (10) et en ce que cette dernière est disposée, coaxialement à l'axe médian (8) du dispositif de serrage (2), entre deux parties se faisant face de la bague (9) du genre nervure.

8. Dispositif de serrage du genre capuchon selon l'une des revendications 1 à 7, caractérisé en ce que le côté de l'épaulement (7) qui est opposé à l'extrémité supérieure est chanfreiné.

9. Dispositif de serrage du genre capuchon selon l'une des revendications 1 à 8, caractérisé en ce que le dispositif de serrage (1,2) est réalisé en polyéthylène.

10. Dispositif de serrage du genre capuchon selon l'une des revendications 1 à 8, caractérisé en ce que le dispositif de serrage (1,2) est réalisé en polypropylène.

11. Dispositif de serrage du genre capuchon selon l'une des revendications 1 à 8, caractérisé en ce que le dispositif de serrage (1,2) est réalisé en matière plastique résistant au froid jusqu'à -18° Celsius.

12. Dispositif de serrage du genre capuchon selon l'une des revendications 1 à 11, caractérisé en ce que la surface (3,11) disposée à l'extrémité supérieure du dispositif de serrage (1) est dotée d'un anneau de déchirage (16).
